# EUROPÄISCHE PATENTSCHRIFT

(11) **EP 2 147 747 B1**
(45) Veröffentlichungstag und Bekanntmachung des Hinweises auf die Patenterteilung: **08.06.2011**
(21) Anmeldenummer: 09008997.0
(22) Anmeldetag: 10.07.2009
(51) Int. Cl.: B24B 45/00, B27B 5/32

(54) **Handwerkzeuggerät**
Hand tool device
Machine-outil

(30) Priorität: 23.07.2008 DE 102008034233
(43) Veröffentlichungstag der Anmeldung: 27.01.2010
(73) Patentinhaber: Metabowerke GmbH, 72622 Nürtingen (DE)
(72) Erfinder: Will, Manuel, 72793 Pfullingen (DE)
(74) Vertreter: Raunecker, Klaus Peter

(56) Entgegenhaltungen:
- WO-A-90/00463
- DE-A1- 10 002 263
- DE-U1- 29 723 270
- US-A- 4 901 479

## Beschreibung

Die Erfindung betrifft ein Handwerkzeuggerät mit einer einen Werkzeugflansch für ein rotierend antreibbares flächenhaftes Werkzeug aufweisenden Antriebsspindel, mit einer auf das freie Ende der Antriebsspindel aufschraubbaren und das Werkzeug gegen den Werkzeugflansch drehfest klemmenden Spannmutter und mit einer mindestens ein Betätigungselement aufweisenden Entlastungsvorrichtung, deren axiale Erstreckung reduzierbar ist, um die Spannmutter zu lösen, indem die Entlastungsvorrichtung ein erstes Funktionsteil und ein zweites Funktionsteil aufweist, zwischen denen mindestens ein Klemmkörper und mindestens ein Stellkörper angeordnet ist, mittels derer ein axialer Abstand zwischen dem ersten Funktionsteil und dem zweiten Funktionsteil bestimmt wird.

Da sich die Spannmutter beim Betrieb des Handwerkzeuggeräts eher weiter festzieht, lässt sich die Spannmutter häufig nicht oder nur sehr schwer lösen. Daher wurde mit WO-A-90/00463 bereits eine gattungsgemäße Entlastungsvorrichtung vorgeschlagen, bei der zum Lösen der Spannmutter das Betätigungselement in Umfangsrichtung gedreht wird.

Aus DE 100 02 263 A1 ist eine Entlastungsvorrichtung bekannt, bei der das Betätigungselement zum Lösen der Spannmutter in Umfangsrichtung gedreht wird, wobei hierdurch das Betätigungselement nach radial Außen bewegt wird.

Aus US 4 901 479 A ist eine Entlastungsvorrichtung bekannt, bei der zum Lösen der Spannmutter die axiale Erstreckung der Entlastungsvorrichtung erweitert wird.

Der vorliegenden Erfindung liegt die Aufgabe zugrunde, eine andere zweckmäßige Bauform anzugeben, die kompakt baut und wirtschaftlich herstellbar ist.

Diese Aufgabe wird bei einem Handwerkzeuggerät der eingangs genannten Art erfindungsgemäß dadurch gelöst, dass zum Reduzieren der axialen Erstreckung der Entlastungsvorrichtung das Betätigungselement bezüglich der Antriebsspindel in radialer Richtung durch manuellen nach radial innen gerichteten Druck betätigbar ist.

In einer ersten unbetätigten Stellung des Betätigungselements besitzt die Entlastungsvorrichtung ihre maximale axiale Erstreckung. In einer zweiten betätigten Stellung des Betätigungselements besitzt die Entlastungsvorrichtung eine reduzierte axiale Erstreckung, so dass die Spannmutter von der Antriebsspindel abschraubbar ist. Dadurch, dass das Betätigungselement in radialer Richtung betätigbar ist, kann die Entlastungsvorrichtung kompakt ausgebildet sein.

Es erweist sich als vorteilhaft, wenn das Betätigungselement in der ersten unbetätigten Stellung mittelbar oder unmittelbar den Stellkörper gegen eine Bewegung festlegt und in der zweiten betätigten Stellung eine Bewegung des Stellkörpers ermöglicht, so dass in der Folge auch der Klemmkörper bewegbar ist und so die axiale Erstreckung der Entlastungsvorrichtung reduzierbar ist.

In Weiterbildung der Erfindung weist das Betätigungselement einen ein radial äußeres freies Ende aufweisenden und in radialer Richtung erstreckten ersten Abschnitt und einen zweiten Abschnitt auf, wobei der zweite Abschnitt an dem dem freien Ende gegenüberliegenden Ende des ersten Abschnitts angeordnet ist und quer, insbesondere senkrecht, zum ersten Abschnitt verläuft. Das Betätigungselement wird dabei durch manuellen und nach radial innen gerichteten Druck (auf das freie Ende des ersten Abschnitts) nach radial innen bewegt. Das Betätigungselement weist hierbei beispielsweise eine L-Form auf. Bevorzugt wird jedoch, dass der zweite Abschnitt den ersten Abschnitt beidseitig überragt, so dass das Betätigungselement T-förmig ist. Dadurch weist das Betätigungselement eine bezüglich der radialen Richtung symmetrische Ausgestaltung auf, wodurch die Gefahr eines Verkantens beim Betätigen reduziert ist.

Es hat sich als vorteilhaft erwiesen, wenn der Stellkörper in der zweiten Stellung des Betätigungselements in eine Formausnehmung verdrängbar ist. Durch das Verdrängen des Stellkörpers in eine Formausnehmung ist in der Folge auch der Klemmkörper bewegbar, so dass die axiale Erstreckung der Entlastungsvorrichtung reduzierbar ist. Die Formausnehmung ist bevorzugt komplementär zu dem Stellkörper ausgebildet.

Grundsätzlich ist es denkbar, dass die Formausnehmung von einem an sich beliebigen Teil der Entlastungsvorrichtung gebildet ist. Bevorzugt ist die Formausnehmung von dem Betätigungselement gebildet.

Die Formausnehmung kann am ersten und/oder am zweiten Abschnitt des Betätigungselements ausgebildet sein. Bevorzugt wird ein Betätigungselement, bei dem die Formausnehmung am ersten Abschnitt ausgebildet ist. Dabei gelangt der Stellkörper beim Bewegen des Betätigungselements nach radial innen in Eingriff mit der Formausnehmung.

In Weiterbildung der Erfindung weist der Stellkörper einen runden oder verrundeten Querschnitt auf und ist insbesondere im Wesentlichen zylinderförmig, säulenartig oder kugelförmig ausgebildet. Die Formausnehmung ist komplementär zum Stellkörper ebenfalls rund oder verrundet ausgebildet. Durch den runden oder verrundeten Querschnitt rollt der Stellkörper beim Betätigen des Betätigungselements von der ersten Stellung in die zweite Stellung am Betätigungselement ab, bis er in Eingriff mit der Formausnehmung gelangt. Dadurch sind Reibung und Verschleiß reduziert.

Es erweist sich als vorteilhaft, wenn der Stellkörper in der ersten Stellung und/oder in der zweiten Stellung des Betätigungselements mittelbar oder unmittelbar den Klemmkörper abstützt. Liegen Klemmkörper und Stellkörper unmittelbar aneinander an, kann die Entlastungsvorrichtung besonders kompakt ausgebildet werden.

Es hat sich aber auch als vorteilhaft erwiesen, wenn zwischen Klemmkörper und Stellkörper ein vorzugsweise jochförmiges Stützelement angeordnet ist. Durch das Stützelement ist eine Kraftvermittlung von dem Klemmkörper auf den Stellkörper möglich, auch wenn die Kraftwirkungslinie des Klemmkörpers und die des Stellkörpers nicht miteinander fluchten.

Bei einer Weiterbildung des letztgenannten Erfindungsgedankens weist das Stützelement auf der der Antriebsspindel zugewandten Seite eine verrundete Aussparung auf, mit der es die Antriebsspindel umfangsseitig teilweise umgibt. Dadurch kann das Stützelement nahe an der Antriebsspindel angeordnet werden, wodurch in der Folge die Entlastungsvorrichtung kompakt ausgebildet werden kann.

Ferner wird in Weiterbildung der Erfindung vorgeschlagen, dass das erste Funktionsteil und/oder das zweite Funktionsteil eine geneigte Fläche aufweist, so dass der Klemmkörper bei axialer Belastung durch das erste Funktionsteil und/oder durch das zweite Funktionsteil in Entlastungsrichtung gedrückt wird. Bevorzugt schließt die geneigte Fläche mit der Drehachse der Antriebsspindel einen Winkel zwischen 45° und 80°, insbesondere zwischen 55° und 80°, insbesondere zwischen 60° und 75° ein. Dadurch wird die axial wirkende Druckkraft in eine in radialer Richtung wirkende Kraftkomponente aufgespalten, die auf den Klemmkörper übertragen wird.

Bevorzugt wird ein Klemmkörper, der einseitig oder beidseitig eine keilbildende Schrägfläche aufweist. Hierdurch ist ein flächenhafter Kontakt zu den Funktionsteilen erreichbar, was als vorteilhaft angesehen wird.

Darüber hinaus wird eine Ausführungsform der Entlastungsvorrichtung bevorzugt, bei der das erste Funktionsteil einen zentralen hülsenförmigen Abschnitt mit einem Innengewinde aufweist, mit dem es auf die Antriebsspindel aufschraubbar ist.

Darüber hinaus erweist es sich als vorteilhaft, wenn das Betätigungselement in die erste unbetätigte Stellung federvorgespannt ist. Dabei kann ein Federelement mittelbar oder unmittelbar auf das Betätigungselement wirken. Bevorzugt wird eine Ausführungsform der Entlastungsvorrichtung, bei dem ein Federelement, insbesondere eine Spiralfeder, vorgesehen ist, die einerseits außen gegen den zentralen hülsenförmigen Abschnitt des ersten Funktionsteils und andererseits gegen das Betätigungselement abgestützt ist. Dadurch ist gewährleistet, dass das Betätigungselement, das manuell in die zweite Stellung gedrückt wird, durch das Federelement automatisch in die erste Stellung zurückgeführt wird, wenn die Spannmutter gelöst wird.

Nach einem weiteren Erfindungsgedanken ist das erste Funktionsteil topfförmig ausgebildet und weist als Außenwand einen hohlzylindrischen Abschnitt auf. Es erweist sich ferner als vorteilhaft, wenn das Betätigungselement mit dem freien Ende des ersten Abschnitts nach radial außen ragt. Beispielsweise kann das Betätigungselement durch eine Öffnung in dem hohlzylindrischen Abschnitt des topfförmig ausgebildeten Funktionsteils nach außen ragen. Das Betätigungselement liegt dabei in der ersten Stellung mit dem zweiten Abschnitt mittelbar oder unmittelbar über den Stellkörper innen an dem hohlzylindrischen Abschnitt an, wodurch das Betätigungselement verliersicher gehalten ist.

Die Entlastungsvorrichtung kann auf der dem Werkzeugflansch zugewandten oder abgewandten Seite des Werkzeugs angeordnet sein. Es wird eine Ausführungsform bevorzugt, bei der die Entlastungsvorrichtung auf der dem Werkzeugflansch abgewandten Seite des Werkzeugs angeordnet ist. Sie ist dann besser zugänglich und leichter zu betätigen.

Es erweist sich weiter als vorteilhaft, wenn die Entlastungsvorrichtung und die Spannmutter als vormontierbare Baugruppe ausgebildet sind, insbesondere, wenn die Entlastungsvorrichtung in die Spannmutter integriert ist. Die einzelnen Teile der Entlastungsvorrichtung und die Spannmutter müssen bei der Montage also nicht einzeln auf die Antriebsspindel aufgeschoben werden, was die Montage vereinfacht. Darüber hinaus ist dadurch eine kompakte Ausgestaltung von Spannmutter und Entlastungsvorrichtung möglich.

Es hat sich als zweckmäßig erwiesen, wenn das Handwerkzeuggerät wenigstens ein Betätigungselement, vorzugsweise zwei Klemmkörper je Betätigungselement, zwei Stellkörper und zwei Stützelemente aufweist.

Eine Weiterbildung des letztgenannten Erfindungsgedankens sieht vor, dass die beiden Stützelemente auf einer Seite drehbar, insbesondere gelenkig zueinander, gelagert sind.

Schließlich erweist es sich als vorteilhaft, wenn das Handwerkzeuggerät zwei Betätigungselemente aufweist, die in der Entlastungsvorrichtung bezüglich der Antriebsspindel diametral gegenüberliegend angeordnet sind. Vorzugsweise weist eine derartige Anordnung vier Stellkörper, zwei Klemmkörper und zwei Stützelemente auf. Die diametrale Anordnung der beiden Betätigungselemente führt zu einer gleichmäßigen Krafteinleitung.

Der Schutzbereich der Erfindung ergibt sich aus den beigefügten Patentansprüchen.

In der Zeichnung zeigt:
- Figur 1: Eine explosionsartige, räumliche Darstellung einer erfindungsgemäßen Spannmutter mit Entlastungsvorrichtung eines erfindungsgemäßen Handwerkzeuggeräts;
- Figur 2: eine Schnittansicht der Spannmutter nach Fig. 1 in einer ersten Stellung eines Betätigungselements;
- Figur 3: eine Schnittansicht mit Schnittebene AA gemäß Fig. 2;
- Figur 4: eine Fig. 2 entsprechende Schnittansicht einer zweiten Ausführungsform der erfindungsgemäßen Spannmutter.

Die Figuren zeigen eine Spannmutter 2, die zugleich eine Entlastungsvorrichtung 4 zum Lösen der Spannmutter 2 bildet. Die Spannmutter 2 ist auf eine nicht dargestellte Antriebsspindel eines ebenfalls nicht dargestellten motorisch antreibbaren Handwerkzeuggeräts aufschraubbar und klemmt ein flächenhaftes Werkzeug, zum Beispiel eine Trennscheibe, drehfest gegenüber einem Werkzeugflansch der Antriebsspindel. Die Entlastungsvorrichtung 4 ist in ihrer axialen Erstreckung 6 reduzierbar und weist ein erstes Funktionsteil 8 und ein zweites Funktionsteil 10 auf. Zwischen dem ersten Funktionsteil 8 und dem zweiten Funktionsteil 10 sind Klemmkörper 12 und Stellkörper 14 angeordnet, mittels derer ein axialer Abstand zwischen dem ersten Funktionsteil 8 und dem zweiten Funktionsteil 10 und damit die axiale Erstreckung 6 der Spannmutter 2 bestimmt wird. Wie in den Figuren ersichtlich, ist zwischen dem Stellkörper 14 und dem Klemmkörper 12 ein jochförmiges Stützelement 16 vorgesehen. Der Stellkörper 14 ist einerseits am Betätigungselement 18 und andererseits an dem Stützelement 16 abgestützt. Das Stützelement 16 liegt von innen an dem Klemmkörper 12 an, wodurch der Klemmkörper 12 gegen eine Bewegung nach radial innen abgestützt ist. Das Betätigungselement 18 ist durch manuellen Druck in radialer Richtung 20 betätigbar, also nach radial innen drückbar.

Das Betätigungselement 18 ist T-förmig ausgebildet und weist einen ersten Abschnitt 22 und eine zweiten Abschnitt 24 auf. Der erste Abschnitt 22 ist in radialer Richtung 20 erstreckt und weist ein nach radial außen ragendes freies Ende 26 auf. Auf der dem freien Ende 26 des ersten Abschnitts 22 gegenüberliegenden Seite des ersten Abschnitts 22 ist der zweite Abschnitt 24 senkrecht zum ersten Abschnitt 22 angeordnet, so dass eine T-Form gebildet ist. Darüber hinaus weist der erste Abschnitt 22 des Betätigungselements 18 eine Formausnehmung 28 auf, die im Wesentlichen komplementär zu der Außenkontur des Stellkörpers 14 ausgebildet ist.

Das Betätigungselement 18 ist in eine erste unbetätigte Stellung nach radial außen durch ein Federelement 30 vorgespannt. Dabei durchragt das Betätigungselement 18 mit seinem ersten Abschnitt 22 eine Öffnung 32 in einem hohlzylindrischen Abschnitt 34 des zweiten Funktionsteils 10 und ist darin verliersicher gehalten. Die Öffnung 32 und der erste Abschnitt 22 des Betätigungselements 18 sind dabei im Querschnitt komplementär ausgebildet.

Das zweite Funktionsteil 10 ist topfförmig ausgebildet und weist neben dem eine Außenwandung bildenden hohlzylindrischen Abschnitt 34 einen inneren hülsenförmigen Abschnitt 35 mit Innengewinde 36 auf, mittels dessen das zweite Funktionsteil 10 auf die Antriebsspindel des Handwerkzeuggeräts aufschraubbar ist.

Figur 1 zeigt eine explosionsartige Darstellung der einzelnen Komponenten der Spannmutter 2, die zugleich die Entlastungsvorrichtung 4 bilden. Das erste Funktionsteil 8 liegt im montierten Zustand mit einer Flachseite 38 an dem nicht dargestellten Werkzeug, beispielsweise eine Trenn- oder Schruppscheibe, an. Das erste Funktionsteil 8 weist darüber hinaus eine zentrale Öffnung 40 auf, mittels derer es auf den inneren hülsenförmigen Abschnitt 35 des zweiten Funktionsteils 10 aufschiebbar ist, so dass das erste Funktionsteil 8 und das zweite Funktionsteil 10 konzentrisch zueinander angeordnet sind. Mit dem Innengewinde 36 ist die Spannmutter 2 auf die Antriebsspindel des Handwerkzeuggeräts aufschraubbar.

Erstes Funktionsteil 8 und zweites Funktionsteil 10 weisen jeweils eine geneigte Fläche 42 auf (siehe Figur 3), an der der Klemmkörper 12 mit keilbildenden Schrägflächen 44 anliegt. In radialer Richtung 20 ist der Klemmkörper 12 an dem jochförmigen Stützelement 16 flächenhaft abgestützt, das wiederum an den Stellkörpern 14 abgestützt ist. Das jochförmige Stützelement 16 weist verrundete Aussparungen 46 auf, die im Wesentlichen korrespondierend zum Abschnitt 35 ausgebildet sind, so dass das Stützelement 16 und damit die Spannmutter 2 kompakt ausgebildet sind. Der Stellkörper 14 ist seinerseits am Betätigungselement 18 abgestützt. Dabei ist es einerseits durch den ersten Abschnitt 22 gegen eine Bewegung quer zur radialen Richtung 20 gehalten und durch den zweiten Abschnitt 24 gegen eine Bewegung in radialer Richtung 20 gestützt. Das Betätigungselement 18 wird durch das Federelement 30 in seine erste Stellung nach radial außen gedrückt. Das Federelement 30 ist dabei außen an dem hülsenförmigen Abschnitt 35 und innen am zweiten Abschnitt 24 des Betätigungselements 18 abgestützt.

Anhand der Figuren 2 und 3 wird das Zusammenspiel der einzelnen Komponenten der Spannmutter 2 bzw. der Entlastungsvorrichtung 4 erläutert:

Die Figuren 2 und 3 zeigen die Spannmutter 2 bzw. die Entlastungsvorrichtung 4 mit maximaler axialer Erstreckung 6 in der ersten unbetätigten Stellung des Betätigungselements 18. In dieser ist die Spannmutter 2 mit dem Innengewinde 36 des zweiten Funktionsteils 10 auf die Antriebsspindel so aufgeschraubt, dass sie das Werkzeug gegen den Werkzeugflansch der Antriebsspindel klemmt. Dabei ist das zweite Funktionsteil 10 axial in Richtung auf das erste Funktionsteil 8 gespannt. In der ersten Stellung des Betätigungselements 18 stützt der Klemmkörper 12 die beiden Funktionsteile 8, 10. Über die geneigten Flächen 42 des ersten Funktionsteils 8 und des zweiten Funktionsteils 10 werden die Druckkräfte, die durch das Klemmen des Werkzeugs entstehen, über die keilbildenden Schrägflächen 44 des Klemmkörpers 12 in eine Kraftkomponente senkrecht zur axialen Richtung aufgespalten, so dass der Klemmkörper 12 in Richtung auf das Betätigungselement 18 gedrückt wird. Gegen diese Bewegung wird der Klemmkörper 12 durch den mittelbar über das Stützelement 16 anliegenden Stellkörper 14 und dieser durch das Betätigungselement 18 gestützt, wobei das Betätigungselement 18 eine Bewegung des Stellkörpers 14 in Richtung quer zur radialen Richtung 20 verhindert. Durch den zweiten Abschnitt 24 des Betätigungselements 18 wird der Stellkörper 14 gegen eine Bewegung in radialer Richtung 20 gehalten. Das Betätigungselement 18 wird dabei durch das Federelement 30, das sich außen am hohlzylindrischen Abschnitt 35 des zweiten Funktionsteils 10 abstützt, in radialer Richtung 20 nach außen in seine unbetätigte Stellung gedrückt.

Beim Betätigen des Betätigungselements 18 in radialer Richtung 20 durch manuellen nach radial innen gerichteten Druck gegen die Federkraft des Federelements 30 bewegt sich das Betätigungselement 18 nach radial innen. Der Stellkörper 14 rollt dabei am ersten Abschnitt 22 ab und gleitet in die Formausnehmung 28 des ersten Abschnitts 22. Dadurch können das jeweilige Stützelement 16 und der jeweilige Klemmkörper 12 nach innen bewegt werden. Dies führt zu einem Reduzieren der axialen Erstreckung 6, wodurch die Entlastungsvorrichtung 4 entlastet wird und die Spannmutter 2 von der Antriebsspindel abschraubbar ist. Ein widerstandsarmes manuelles Abschrauben der Spannmutter 2 von der Antriebsspindel ist nunmehr möglich.

Nach dem Lösen der Spannmutter 2, also nach Beendigung der manuellen Betätigung, wird das Betätigungselement 18 in Folge der Federkraft in seine erste unbetätigte Stellung zurückgeführt, wodurch in der Folge auch der Stellkörper 14, das Stützelement 16 und der Klemmkörper 12 in ihre Ausgangslage zurückgeführt werden.

Figur 4 zeigt ein zweites Ausführungsbeispiel der Entlastungsvorrichtung 4, bei der ein einziges Betätigungselement 18 vorgesehen ist. Die Stützelemente 16 liegen dabei an der dem Betätigungselement 18 diametral gegenüberliegenden Seite bezüglich der Antriebsspindel aneinander an und sind gegeneinander gelenkig drehbar gelagert. Die Wirkungsweise dieses Ausführungsbeispiels ähnelt im Wesentlichen dem gemäß der Figuren 1 bis 3, so dass auf die dortige Beschreibung verwiesen wird.

## Patentansprüche

1. Handwerkzeuggerät mit einer einen Werkzeugflansch für ein rotierend antreibbares flächenhaftes Werkzeug aufweisenden Antriebsspindel, mit einer auf das freie Ende der Antriebsspindel aufschraubbaren und das Werkzeug gegen den Werkzeugflansch drehfest klemmenden Spannmutter (2) und mit einer mindestens ein Betätigungselement (18) aufweisenden Entlastungsvorrichtung (4), deren axiale Erstreckung (6) reduzierbar ist, um die Spannmutter (2) zu lösen, indem die Entlastungsvorrichtung (4) ein erstes Funktionsteil (8) und ein zweites Funktionsteil (10) aufweist, zwischen denen mindestens ein Klemmkörper (12) und mindestens ein Stellkörper (14) angeordnet ist, mittels derer ein axialer Abstand zwischen dem ersten Funktionsteil (8) und dem zweiten Funktionsteil (10) bestimmt wird, **dadurch gekennzeichnet, dass** zum Reduzieren der axialen Erstreckung (6) der Entlastungsvorrichtung (4) das Betätigungselement (18) bezüglich der Antriebsspindel in radialer Richtung (20) durch manuellen nach radial innen gerichteten Druck betätigbar ist.

2. Handwerkzeuggerät nach Anspruch 1, **dadurch gekennzeichnet, dass** das Betätigungselement (18) in einer ersten unbetätigten Stellung mittelbar oder unmittelbar den Stellkörper (14) gegen eine Bewegung festlegt und in einer zweiten betätigten Stellung eine Bewegung des Stellkörpers (14) ermöglicht, so dass in der Folge auch der Klemmkörper (12) bewegbar ist und so die axiale Erstreckung (6) der Entlastungsvorrichtung (4) reduzierbar ist.

3. Handwerkzeuggerät nach einem der vorhergehenden Ansprüche, **dadurch gekennzeichnet, dass** das Betätigungselement (18) einen ein radial äußeres freies Ende (26) aufweisenden und in radialer Richtung (20) erstreckten ersten Abschnitt (22) und einen zweiten Abschnitt (24) aufweist, wobei der zweite Abschnitt (24) an dem dem freien Ende (26) gegenüberliegenden Ende des ersten Abschnitts (22) angeordnet ist und quer, insbesondere senkrecht, zum ersten Abschnitt (22) verläuft.

4. Handwerkzeuggerät nach Anspruch 3, **dadurch gekennzeichnet, dass** der zweite Abschnitt (24) den ersten Abschnitt (22) beidseitig überragt, sodass das Betätigungselement (18) T-förmig ist.

5. Handwerkzeuggerät nach einem der vorhergehenden Ansprüche, **dadurch gekennzeichnet, dass** der Stellkörper (14) in der zweiten Stellung des Betätigungselements (18) in eine Formausnehmung (28) verdrängbar ist, die vorzugsweise
von dem Betätigungselement (18) gebildet ist.

6. Handwerkzeuggerät nach einem der vorhergehenden Ansprüche, **dadurch gekennzeichnet, dass** der Stellkörper (14) in der ersten Stellung und/oder in der zweiten Stellung des Betätigungselements (18) mittelbar oder unmittelbar den Klemmkörper (12) abstützt.

7. Handwerkzeuggerät nach einem der vorhergehenden Ansprüche, **dadurch gekennzeichnet, dass** zwischen Klemmkörper (12) und Stellkörper (14) ein vorzugsweise jochförmiges Stützelement (16) angeordnet ist.

8. Handwerkzeuggerät nach Anspruch 7, **dadurch gekennzeichnet, dass** das Stützelement (16) auf der der Antriebsspindel zugewandten Seite eine verrundete Aussparung (46) aufweist, mit der es die Antriebsspindel umfangsseitig zumindest teilweise umgibt.

9. Handwerkzeuggerät nach einem der vorhergehenden Ansprüche, **dadurch gekennzeichnet, dass** das erste Funktionsteil (8) und/oder das zweite Funktionsteil (10) eine geneigte Fläche (42) aufweist, so dass der Klemmkörper (12) bei axialer Belastung durch das erste Funktionsteil (8) und/oder durch das zweite Funktionsteil (10) in Entlastungsrichtung gedrückt wird.

10. Handwerkzeuggerät nach einem der vorhergehenden Ansprüche, **dadurch gekennzeichnet, dass** der Klemmkörper (12) einseitig oder beidseitig eine keilbildende Schrägfläche (44) aufweist.

11. Handwerkzeuggerät nach einem der vorhergehenden Ansprüche, **dadurch gekennzeichnet, dass** das erste Funktionsteil (8) einen zentralen hülsenförmigen Abschnitt (35) mit einem Innengewinde (36) aufweist, mit dem es auf die Antriebsspindel aufschraubbar ist.

12. Handwerkzeuggerät nach Anspruch 11, **dadurch gekennzeichnet, dass** ein Federelement (30), insbesondere eine Spiralfeder, vorgesehen ist, die einerseits außen gegen den hülsenförmigen Abschnitt (35) des ersten Funktionsteils (8) und andererseits gegen das Betätigungselement (18) abgestützt ist.

13. Handwerkzeuggerät nach einem der vorstehenden Ansprüche, **dadurch gekennzeichnet, dass** das Betätigungselement (18) mit dem freien Ende des ersten Abschnitts (22) nach radial Außen ragt.

14. Handwerkzeuggerät nach einem der vorstehenden Ansprüche, **dadurch gekennzeichnet, dass** das Handwerkzeuggerät ein Betätigungselement (18), vorzugsweise zwei Klemmkörper (12), vorzugsweise zwei Stellkörper (14) und zwei Stützelemente (16) aufweist und dass die beiden Stützelemente (16) auf einer Seite mittelbar oder unmittelbar gegeneinander drehbar gelagert sind.

15. Handwerkzeuggerät nach einem der vorhergehenden Ansprüche, **dadurch gekennzeichnet, dass** das Handwerkzeuggerät zwei Betätigungselemente (18) aufweist, die in der Entlastungsvorrichtung (4) bezüglich der Antriebsspindel diametral gegenüberliegend angeordnet sind.

## Claims

1. Hand tool device having a drive spindle, which has a tool flange for a flat tool which can be driven in a rotating manner, having a clamping nut (2), which can be screwed onto the free end of the drive spindle and damps the tool in a torque-proof manner against the tool flange, and having a release mechanism (4) having at least one actuating element (18), the axial extension (6) of which release mechanism (4) can be reduced, in order to release the clamping nut (2) by the release mechanism (4) having a first function part (8) and a second function part (10), between which at least one clamping body (12) and at least one adjusting body (14) are arranged, by means of which an axial distance between the first function part (8) and the second function part (10) is determined, **characterised in that** to reduce the axial extension (6) of the release mechanism (4) the actuating element (18) can be actuated in the radial direction (20) with respect to the drive spindle by manual pressure which is directed radially inwards.

2. Hand tool device according to Claim 1, **characterised in that** the actuating element (18) in a first non-actuated position indirectly or directly fixes the adjusting body (14) against movement and in a second actuated position enables movement of the adjusting body (14), so that subsequently the clamping body (12) can also be moved and thus the axial extension (6) of the release mechanism (4) can be reduced.

3. Hand tool device according to either of the preceding claims, **characterised in that** the actuating element (18) has a first section (22), which has a radially external free end (26) and is extended in the radial direction (20), and a second section (24), wherein the second section (24) is arranged at the end of the first section (22) opposite the free end (26) and runs transverse, in particular perpendicular, to the first section (22).

4. Hand tool device according to Claim 3, **characterised in that** the second section (24) sticks out from the first section (22) on both sides, so that the actuating element (18) is T-shaped.

5. Hand tool device according to any one of the preceding claims, **characterised in that** the adjusting body (14) in the second position of the actuating element (18) can be displaced into a shaped recess (28) which is preferably formed from the actuating element (18).

6. Hand tool device according to any one of the preceding claims, **characterised in that** the adjusting body (14) in the first position and/or in the second position of the actuating element (18) indirect or directly supports the clamping body (12).

7. Hand tool device according to any one of the preceding claims, **characterised in that** a preferably yoke-shaped supporting element (16) is arranged between clamping body (12) and adjusting body (14).

8. Hand tool device according to Claim 7, **characterised in that** the supporting element (16) has a rounded hollow (46) on the side facing the drive spindle, with which it at least partly peripheral encloses the drive spindle.

9. Hand tool device according to any one of the preceding claims, **characterised in that** the first function part (8) and/or the second function part (10) has/have an inclined face (42), so that the clamping body (12) under axial load is pressed by the first function part (8) and/or by the second function part (10) in the release direction.

10. Hand tool device according to any one of the preceding claims, **characterised in that** the clamping body (12) has a wedge-forming angular face (44) on one side or on both sides.

11. Hand tool device according to any one of the preceding claims, **characterised in that** the first function part (8) has a central sleeve-like section (35) with an inner thread (36) with which it can screwed onto the drive spindle.

12. Hand tool device according to Claim 11, **characterised in that** a spring element (30), in particular a coil spring, is provided which is supported, on the one hand, externally against the sleeve-like section (35) of the first function part (8) and, on the other hand, against the actuating element (18).

13. Hand tool device according to any one of the preceding claims, **characterised in that** the actuating element (18) sticks out radially outwards with the free end of the first section (22).

14. Hand tool device according to any one of the preceding claims, **characterised in that** the hand tool device has an actuating element (18), preferably two clamping bodies (12), preferably two adjusting bodies (14) and two supporting elements (16), and **in that** the two supporting elements (16) on one side are indirectly or directly mounted pivotably against one another.

15. Hand tool device according to any one of the preceding claims, **characterised in that** the hand tool device has two actuating elements (18) which are arranged diametrically opposed in the release mechanism (4) with respect to the drive spindle.

## Revendications

1. Outil à main avec une broche d'entraînement qui comporte un casque porte-outil prévu pour un outil plat pouvant être entraîné en rotation, un écrou de serrage (2) qui peut être vissé sur l'extrémité libre de la broche d'entraînement et qui coince l'outil en le bloquant en rotation contre le flasque porte-outil, et un dispositif de décharge (4) comportant au moins un élément d'actionnement (18) et dont la dimension axiale (6) peut être réduite pour libérer l'écrou de serrage (2), le dispositif de décharge (4) comportant une première partie fonctionnelle (8) et une seconde partie fonctionnelle (10) entre lesquelles sont disposés au moins un corps de serrage (12) et au moins un corps de réglage (14) au moyen desquels un écartement axial entre la première partie fonctionnelle (8) et la seconde partie fonctionnelle (10) est déterminé, **caractérisé en ce que**, pour réduire la dimension axiale (6) du dispositif de décharge (4), l'élément d'actionnement (18) peut être actionné par rapport à la broche d'entraînement dans la direction radiale (20) par une pression manuelle orientée radialement vers l'intérieur,

2. Outil à main selon la revendication **caractérisé en ce que**, dans une première position, non actionnée, l'élément d'actionnement (18) immobilise indirectement ou directement le corps de réglage (14) à l'encontre d'un déplacement et **en ce que**, dans une seconde positon, actionne, il permet un déplacement du corps de réglage (14), de sorte que le corps de serrage (12) peut aussi être déplacé et qu'ainsi la dimension axiale (6) du dispositif de décharge (4) peut être réduite,

3. Outil à main selon l'une des revendications précédentes, **caractérisé en ce que** l'élément d'actionnement (18) comporte un premier segment (22) qui comporte lui-même une extrémité libre radialement extérieure (26) et s'étend dans une direction radiale (20), et un second segment (24), le second segment (24) étant disposé à l'extrémité du premier segment (22) qui est à l'opposé de l'extrémité libre (26), et s'étendant transversalement, en particulier perpendiculairement, au premier segment (22).

4. Outil à main selon la revendication 3, **caractérisé en ce que** le second segment (24) fait saillie des deux côtés sur le premier segment (22), de sorte que l'élément d'actionnement (18) est en forme de T.

5. Outil à main selon l'une des revendications précédentes, **caractérisé en ce que**, dans la seconde position de l'élément d'actionnement (18), le corps de réglage (14) peut être repoussé dans un évidement de forme (28) qui est de préférence formé par l'élément d'actionnement (18).

6. Outil à main selon l'une des revendications précédentes, **caractérisé en ce que**, dans la première position ou dans la seconde position de l'élément d'actionnement (18), le corps de réglage (14) s'appuie indirectement ou directement au corps de serrage (12).

7. Outil à main selon l'une des revendications précédentes, **caractérisé en ce que**, entre le corps de serrage (12) et le corps de réglage (14), est disposé un élément de soutien (16) qui est de préférence en forme de joug.

8. Outil à main selon la revendication 7, **caractérisé en ce que** l'élément de soutien (16) comporte, sur le côté dirigé vers la broche d'entraînement, un évidement arrondi (46) qui entoure au moins en partie la périphérie de la broche d'entraînement.

9. Outil à main selon l'une des revendications précédentes, **caractérisé en ce que** la première partie fonctionnelle (8) et/ou la seconde partie fonctionnelle (10) comporte(nt) une surface inclinée (42) de sorte qu'en présence d'une sollicitation axiale exercée par la première partie fonctionnelle (8) et/ou par la seconde partie fonctionnelle (10), le corps de serrage (12) est repoussé dans le sens de la décharge.

10. Outil à main selon l'une des revendications précédentes, **caractérisé en ce que** le corps de serrage (12) comporte, sur une face ou sur les deux faces, une surface oblique formant coin (44).

11. Outil à main selon l'une, des revendications précédentes, **caractérisé en ce que** la première partie fonctionnelle (8) comporte un segment central en forme de douille (33) qui est pourvu d'un filetage intérieur (36) avec lequel il peut être vissé sur la broche d'entraînement.

12. Outil à main selon la revendication 11, **caractérisé en ce qu'**il est prévu un élément élastique (30), en particulier un ressort hélicoïdal, qui prend appui, d'un côté extérieurement contre le segment en forme de douille (35) de la première partie fonctionnelle (8) et, de l'autre contre l'élément d'actionnement (18).

13. Outil à main selon l'une des revendications précédentes, **caractérisé en ce que** l'élément d'actionnement (18) émerge radialement à l'extérieur par l'extrémité libre de son premier segment (22),

14. Outil à main selon l'une des revendications précédentes, **caractérisé en ce que** l'outil à main comporte un élément d'actionnement (18), de préférence deux corps de serrage (12), de préférence deux corps de réglage (14) et deux éléments de soutien (16) et **en ce que**, sur un côté, les deux éléments de soutien (16) sont tourillonnés indirectement ou directement l'un sur l'autre.

15. Outil à main selon l'une des revendrions précédentes, **caractérisé en ce que** l'outil à main comporte deux éléments d'actionnement (18) qui, dans le dispositif de décharge (4), sont disposés diamétralement à l'opposé l'un de l'autre par rapport à la broche d'entraînement.
